# EUROPÄISCHE PATENTSCHRIFT

(11) **EP 0 298 230 B1**
(45) Veröffentlichungstag und Bekanntmachung des Hinweises auf die Patenterteilung: **19.11.1992**
(21) Anmeldenummer: 88108120.2
(22) Anmeldetag: 20.05.1988
(51) Int. Cl.: B21D 51/26

(54) **Verfahren und Vorrichtung zum Herstellen von pyramidenstumpfförmiger Dosenzargen**
Method and apparatus for making cans with a truncated pyramidal shape
Procédé et dispositif de fabrication de boîtes en forme de pyramides tronquées

(30) Priorität: 07.07.1987 CH 2571/87
(43) Veröffentlichungstag der Anmeldung: 11.01.1989
(73) Patentinhaber: ELPATRONIC AG, CH-6300 Zug (CH)
(72) Erfinder: Schmidt, Herwig, D-2000 Hamburg 67 (DE)

(56) Entgegenhaltungen:
- GB-A- 764 601
- US-A- 3 172 386
- US-A- 3 271 984
- US-A- 3 759 203
- US-A- 4 671 093
- PATENT ABSTRACTS OF JAPAN, Band 8, Nr. 274 (M-345)[1711], 14. Dezember 1984; & JP-A-59 144 534 (KEISHI NAKANO) 18-08-1984
- IDEM

## Beschreibung

Die Erfindung betrifft ein Verfahren zum Herstellen pyramidenstumpfförmiger Dosenzargen, bei dem
- aus rechteckigen Blechzuschnitten durch Runden und Längsnahtschweissen zweier Längsränder der Blechzuschnitte kreiszylindrische Zargen gebildet werden,
- die Zargen in einem ersten Spreizarbeitsgang auf ihrer gesamten Länge konisch aufgeweitet und anschliessend
- in einem zweiten Spreizarbeitsgang ihre polygonartige, insbesondere rechteckähnliche Querschnittsform erhalten.

Bei einem bekannten Verfahren dieser Art (US-A-3,172,386) werden die zylindrischen Zargen zuerst kreiskonisch aufgeweitet und dann in einen Pyramidenstumpf umgeformt, wobei die Längsnaht beim zweiten Arbeitsgang so positioniert wird, dass sie auf eine beliebige Flachseite zu liegen kommt.

Demgegenüber wird mit der Erfindung eine Weiterbildung dieses Verfahrens angestrebt, um zu erreichen, dass die Längsnaht an der fertigen Dose immer an einer vorbestimmten Stelle liegt, und zwar - bei vorzugsweise rechteckähnlichem Querschnitt - in der Mitte der Schmalseite des Pyramidenstumpfs. An dieser Stelle nämlich beeinträchtigt die Naht am wenigsten das Aussehen des Fertigprodukts, und die grösseren Seiten bleiben frei für das Bedrucken oder auch zum Anbringen von zusätzlichen Einprägungen o. dgl.

Erfindungsgemäss wird diese Aufgabe dadurch gelöst, dass
- die Zargen vor dem ersten Spreizarbeitsgang in eine ovalzylindrische Form flachgedrückt werden und dabei deren Längsnaht in eine von zwei einander diametral gegenüberliegenden Zonen stärkster Krümmung gelegt wird, und
- diese beiden Zonen durch die nachfolgenden Verformungen in je eine Schmalseite der fertigen Zarge umgewandelt werden.

Durch die vorbestimmte, immer gleichbleibende Positionierung der Längsnaht werden auch günstige Voraussetzungen geschaffen für das nachfolgende, automatisierte Anbringen eines Bodens und eines Deckels an den Zargen.

Eine zweckmässige weitere Ausgestaltung des genannten Verfahrens besteht darin, dass die Zargen bei dem zweiten Spreizarbeitsgang auf dem überwiegenden Teil ihrer Länge so geweitet werden, dass sie eine von ihrer grösseren Stirnseite aus sich verjüngende Pyramidenstumpfform annehmen, und in einem an ihre kleinere Stirnseite angrenzenden Randbereich gegensinnig mindestens elastisch gedehnt werden, so dass dort ihre bisherige Kegelstumpfform einer Prismenform zumindest angenähert wird.

Wenn der zweite Spreizarbeitsgang diese unterschiedlichen Einwirkungen auf den genannten Randbereich einerseits und die gesamte restliche Höhe der Zarge andererseits umfasst, so ist die Sicherheit vor unerwünschten Verformungen der Randbereiche der Zargen besonders gross.

Die Erfindung betrifft ferner eine Vorrichtung zur Durchführung des erfindungsgemässen Verfahrens, mit einem Längsförderer für den Transport der zylindrischen Zargen. Eine solche erfindungsgemässe Vorrichtung ist durch die Merkmale des kennzeichnenden Teils des Patentanspruches 3 definiert.

Diese Gestaltung der Vorrichtung hat den Vorteil, dass jede Zarge von einem ersten Spreizdorn, der sie ovalkonisch geweitet hat, zum zweiten Spreizdorn, der sie im wesentlichen pyramidenförmig weiten wird, nur einen kurzen, geraden Weg zurücklegen muss, so dass der Uebergabeförderer einfach gestaltet sein kann.

Zweckmässige weitere Ausgestaltungen der genannten Vorrichtung sind in den abhängigen Ansprüchen 4 bis 8 angegeben, die u.a. auch das Einprägen von Vertiefungen in einander gegenüberliegende Seiten der Zargen betreffen. Durch mehr oder weniger grossflächige Einprägungen in die noch auf einem zweiten Spreizdorn aufgespannten Zargen lässt sich zuverlässig verhindern, dass beim Freigeben der Zargen Beulspannungen freiwerden, welche die Zargenränder verformen könnten.

Ein Ausführungsbeispiel der Vorrichtung wird im folgenden anhand schematischer Zeichnungen mit weiteren Einzelheiten erläutert. Es zeigt:
- Fig. 1: eine Schrägansicht einer Vorrichtung zum Herstellen pyramidenförmiger Dosenzargen,
- Fig. 2: fünf aufeinanderfolgende Bearbeitungszustände einer Dosenzarge,
- Fig. 3: einen vergrößerten Ausschnitt aus Fig. 1,
- Fig. 4: eine Schrägansicht in Richtung des Pfeils IV in Fig. 3,
- Fig. 5: eine Schrägansicht in Richtung des Pfeils V in Fig. 1 und
- Fig. 6: eine Schrägansicht in Richtung des Pfeils VI in Fig. 1.

Die abgebildete Vorrichtung dient dem Zweck, Zargen 2 für Konservendosen o.dgl. weiterzubearbeiten, die ihr in einem in Fig. 2 mit a bezeichneten kreiszylindrischen Ausgangszustand von einer Zargenschweißmaschine üblicher Bauart zugeliefert werden und je eine Längsnaht 4 sowie, nahe einer ihrer Stirnseiten, einen ringförmig in sich geschlossenen Aufreißstreifen 6 aufweisen. Die Vorrichtung verformt die Zargen 2, wie aus Fig. 2 ersichtlich, schrittweise, nämlich ausgehend von der kreiszylindrischen Form a in eine ovalzylindrische Form b, dann in eine ovalkonische Form c, daraufhin in eine Form d mit einem pyramidenartigen Hauptteil und einem prismenartigen Randbereich 8.

Der pyramidenartige Hauptteil der Zargen 2 im Verformungszustand d hat die Querschnittsform eines abgerundeten Rechtecks; seine große Basis ist an der Stirnseite, die dem Aufreißstreifen 6 benachbart ist, während die kleine Stirnseite des pyramidenartigen Hauptteils am Übergang in den prismenartigen Randbereich 8 liegt. Von da an bis zu der vom Aufreißstreifen 6 abgelegenen Stirnseite hat die Zarge 2 einen konstanten, abgerundet rechteckigen Querschnitt.

Schließlich erhält die Zarge 2 die Form e, die sich von der Form d nur dadurch unterscheidet, daß die beiden breiteren der vier Seitenflächen je eine längsgerichtete Vertiefung 10 aufweisen. Die Längsnaht 4 liegt in der Mitte einer der beiden schmalen Seitenflächen der Zarge 2.

Die Vorrichtung, welche die beschriebenen Verformungen der Zargen 2 bewirkt, hat ein Maschinengestell 12 mit einer Konsole 14, die einen Elektromotor 16 und ein Getriebe 18 zum Antreiben eines Längsförderers 20 trägt. Der Längsförderer 20 hat im dargestellten Beispiel ein Förderband 22, das die Zargen 2 in kurzen Abständen hintereinander in Richtung des Pfeils A in Fig. 1 fördert. Vom Elektromotor 16 wird über das Getriebe 18 auch ein Paar seitlicher Förderbänder 24 angetrieben, die in Förderrichtung derart konvergieren, daß sie die Zargen 2, die eine Schweißstation 26 im kreiszylindrischen Zustand a verlassen haben, allmählich in die ovalzylindrische Form b drücken. Dabei liegt die Längsnaht 4 in einer Längsmittelebene zwischen den beiden seitlichen Förderbändern 24, in der die Zonen stärkster Krümmung der ovalzylindrisch verformten Zargen 2 liegen. Damit die Zargen 2 sich auf dem Förderband 22 nicht drehen können, ist dieses magnetisiert oder auf einer Magnetschiene geführt.

Auf dem Maschinengestell 12 ist, in Fig. 1 rechts, ein erster Ständer 28 befestigt, der zu einem ersten Querförderer 30 gehört. Am Ständer 28 ist ein erster Drehtisch 31 um eine zum Längsförderer 20 parallele, waagerechte Achse B drehbar gelagert. Am Drehtisch 31 sind in gleichmäßigen Abständen acht zur Achse B parallele Spreizdorne 32 befestigt. Der Drehtisch 31 ist von einem nicht dargestellten Antrieb schrittweise um jeweils 45°, also um den Winkelabstand zwischen je zwei benachbarten Spreizdornen 32, drehantreibbar.

Jeder der Spreizdorne 32 hat ein am Drehtisch 31 befestigtes Stützteil 34, an dem ein Kranz Segmentstangen 36 gelagert ist. Jede der Segmentstangen 36 ist um eine Achse schwenkbar, die einen Kreis um die Achse des betreffenden Spreizdorns 32 tangiert. Die Gesamtheit der Segmentstangen 36 jedes Spreizdorns 32 bildet in einer Ruhestellung einen im wesentlichen ovalzylindrischen Körper, auf den sich jeweils eine der Zargen 2 von ovalzylindrischer Form b leicht aufschieben läßt. Eine Feder 38, die sich rings um die Segmentstangen 36 erstreckt, ist bestrebt, deren Ruhestellung aufrechtzuerhalten.

Gegen den Widerstand der Feder 38 lassen sich die Segmentstangen 36 mittels eines Keils 40 derart auseinanderspreizen, daß eine auf sie aufgesteckte Zarge 2 aus ihrer ovalzylindrischen Form b in die ovalkonische Form c aufgeweitet wird, wobei die stärkste Aufweitung im Bereich der Stirnseite stattfindet, die dem Aufreißstreifen 6 benachbart und vom Drehtisch 31 abgewandt ist. Zum Betätigen des Keils 40 ist ein Stößel 42 vorgesehen, der von einer am Ständer 28 abgestützten Kolbenzylindereinheit 44 in Richtung der Achse B hin- und herbewegbar ist.

Damit die Zargen 2, nachdem sie auf je einem der Spreizdorne 32 ihre ovalkonische Form c erhalten haben, nicht führungslos bleiben, ist jeder der Spreizdorne 32 von einem Kranz Führungslamellen 46 umschlossen. Wenn der Stößel 42 in seine Ruhestellung, in Fig. 1 nach rechts, zurückgezogen worden ist, und die Segmentstangen 36 von der Feder 38 ebenfalls in ihre Ausgangsstellung rückgestellt worden sind, bleibt die auf dem betreffenden Spreizdorn 32 geweitete Zarge 2 in den Führungslamellen 46 derart gehalten, daß ihre Achse mit der Achse des Spreizdorns 32 weiterhin übereinstimmt.

Auf dem Maschinengestell 12 ist in einem Abstand von dem ersten Ständer 28, in Fig. 1 weiter links, ein zweiter Ständer 48 befestigt, der zu einem zweiten Querförderer 50 gehört. Am zweiten Ständer 48 ist ein zweiter Drehtisch 51 um eine zur Achse B im Abstand parallele waagerechte Achse C drehbar gelagert. Am zweiten Drehtisch 51 sind parallel zur Achse C acht Spreizdorne 52 in gleichen Winkelabständen von 45° befestigt. Der zweite Drehtisch 51 ist synchron mit dem ersten Drehtisch 31 schrittweise um jeweils 45° drehbar und derart eingestellt, daß nach jedem Schritt ein Spreizdorn 32 mit einem Spreizdorn 52 fluchtet.

Jeder der Spreizdorne 52 hat ein am Drehtisch 51 befestigtes Stützteil 54, an dem vier Segmentstangen 56 verschiebbar gelagert und durch Federn 58 zusammengehalten sind. Die Segmentstangen 56 sind mittels eines Keils 60 auseinanderspreizbar, und zwar derart, daß die Spreizdorne 52 sich in gleicher Richtung, in Fig. 1 nach rechts, verjüngen, wie die Spreizdorne 32. Zum Betätigen des Keils 60 jeweils eines der Spreizdorne 52 ist ein Stößel 62 vorgesehen, der von einer am Ständer 48 abgestützten Kolbenzylindereinheit 64 betätigbar ist. Im Gegensatz zu den Segmentstangen 36, die an der Basis des zugehörigen Stützteils 34 gelagert sind, haben die Segmentstangen 56 ihre Lagerung an einem Kopfstück 66 des zugehörigen Stützteils 54.

Von der Basis jedes Stützteils 54 bis in die Nähe von dessen Kopfstück 66 erstrecken sich Rippen 68, die an je eine der vier Segmentstangen 56 angrenzen. Die Segmentstangen 56 haben je einen ungefähr viertelkreisförmigen Querschnitt und haben einen Hauptabschnitt 70, der sich von der Basis des zugehörigen Spreizdorns 52 aus über den größeren Teil ihrer Länge erstreckt, und an den sich zum Kopfstück 66 hin ein Zusatzabschnitt 72 erstreckt. Mit ihren Hauptabschnitten 70 bilden die Segmentstangen 56 in ihrer Ruhestellung einen Pyramidenstumpf, auf den sich eine Zarge 2 in ihrer ovalkonisch geweiteten Form c leicht aufschieben läßt. Während die Hauptabschnitte 70 schon im Ruhezustand der Segmentstangen 56 vom Kopfstück 66 weg divergieren, sind die Zusatzabschnitte 72 so gestaltet, daß sie im Ruhezustand zum Kopfstück 66 hin geringfügig divergieren.

Nach jeder Drehung der beiden Drehtische 31 und 51 fluchtet mit dem Längsförderer 20 einer der Spreizdorne 32, damit eine Zarge 2 von ovalzylindrischer Form b auf ihn aufgeschoben werden kann. Zum Aufschieben können Fördermittel üblicher Bauart vorgesehen sein, beispielsweise Nocken, die am Längsförderer 20 selbst angeordnet sind, oder getrennte Fördermittel von der Art, wie sie im folgenden für die Übergabe der Zargen 2 von jeweils einem der Spreizdorne 32 an einen der Spreizdorne 52 beschrieben werden. Die Station, in der jeweils eine Zarge 2 auf einen der Spreizdorne 32 aufgeschoben wird, ist in Fig. 1 mit S1 bezeichnet.

Derselbe Spreizdorn 32 gelangt nach einer Drehung des Drehtisches 31 um 45° in eine Station S2, in der sein Keil 40 vom Stößel 42 in den Raum zwischen den Segmentstangen 36 hineingedrückt wird, so daß diese auseinandergespreizt werden und die Zarge 2 in der beschriebenen Weise ovalkonisch weiten. Anschließend wird der Stößel 42 zurückgezogen, in Fig. 1 nach rechts, und infolgedessen werden die Segmentstangen 36 von der Feder 38 in die Ruhestellung rückgestellt, wobei der Keil 40 axial, in Fig. 1 ebenfalls nach rechts, zurückgedrängt wird.

Nach dem Rückzug des Stößels 42 wird der Drehtisch 31 schrittweise weitergedreht, so daß der genannte Spreizdorn 32 samt ovalkonisch geweiteter Zarge 2 über Stationen S2, S3 und S4 in eine Station S5 gelangt, die der Station S1 diametral gegenüberliegt. Dort steht der Spreizdorn 32 einem der am Drehtisch 51 befestigten Spreizdorne 52 in geringem Abstand axial gegenüber. Dieser zweite Spreizdorn 52 steht in einer Station S6.

Zum Verschieben der genannten Zarge 2 vom ersten Spreizdorn 32 auf den zweiten Spreizdorn 52, also aus der Station S5 in die Station S6, ist ein Paar Übergabeförderer 74 vorgesehen, die einander in bezug auf die in der Station S5 bzw. S6 stehenden Spreizdorne 32 und 52 diametral gegenüber angeordnet und auf je einem Paar zu den Achsen B und C parallelen Führungsstangen 76 hin- und herschiebbar sind. An jedem Übergabeförderer 74 sind Querstangen 78 geführt, die im rechten Winkel zu den Führungsstangen 76 verschiebbar sind und Joche 80 tragen. An jedem Joch 80 sind Saugnäpfe 82 befestigt, die an eine Saugpumpe angeschlossen sind und sich an die zu verschiebende Zarge 2 anlegen lassen, um diese bei einer Bewegung des Übergabeförderers 74 aus der Station S5 in die Station S6 mitzunehmen.

Die ovalkonisch geweitete und nun auf einen Spreizdorn 52 aufgeschobene Zarge 2 gelangt beim nächsten Schritt des Drehtisches 51 in eine Station S7, in welcher der Spreizdorn 52 durch Einwirkung des Stößels 62 gespreizt wird, wodurch die Zarge 2 ihre großenteils pyramidenstumpfartige und im Randbereich 8 prismenartige Form d erhält.

Jedem der Spreizdorne 52 ist ein Paar am Drehtisch 51 befestigter Sockel 84 zugeordnet, an denen je ein Riegel 86 schwenkbar gelagert ist. Das Paar Riegel 86, das somit jedem der Spreizdorne 52 zugeordnet ist, wird von einer ringförmigen Feder 88 zusammengehalten. Am Keil 60 jedes der Spreizdorne 52 ist ein rückwärtiger Flansch 90 ausgebildet, hinter dem die zugehörigen Riegel 86 einrasten, wenn der Stößel 62 den Keil 60 in den Raum zwischen den zugehörigen Segmentstangen 56 hineingedrückt hat, um diese auseinanderzuspreizen. Auf diese Weise werden die Segmentstangen 56 in ihrer gespreizten Stellung verriegelt, so daß sie nicht in ihre Ruhestellung zurückkehren, wenn der Stößel 62 zurückgezogen und der Drehtisch 51 weitergedreht wird.

Infolgedessen bleibt jeder der Spreizdorne 52 auf dem Weg von der Station S7 in eine nächste Station S8 gespreizt. In der Station S8 ist an einer ortsfesten Wange 92 ein Prägewerkzeug 94 angeordnet, das die beschriebenen Vertiefungen 10 in die Breitseiten jeder in diese Station gelangenden Zarge 2 einprägt. Anschließend wird der Drehtisch 51 um weitere 45° gedreht, so daß der genannte Spreizdorn 52 in eine Station S9 gelangt; dort wird der Keil 60 entriegelt, so daß die Segmentstangen 56 in ihre Ruhestellung zurückkehren.

Schließlich gelangt der genannte Spreizdorn 52 mit der nun fertigen Zarge 2 in eine Station S10, wo die Zarge mittels einer Vorrichtung, die dem Übergabeförderer 74 ähnlich sein kann, von dem genannten Spreizdorn 52 abgezogen und auf einem weiteren Längsförderer 96 abgelegt wird.

Der beschriebene Arbeitsablauf wiederholt sich nach jeder Drehung der Drehtische 31 und 51 um 45°, so daß im Verlauf einer vollen Umdrehung um 360° acht Dosenzargen 2 fertig werden.

## Patentansprüche

1. Verfahren zum Herstellen pyramidenstumpfförmiger Dosenzargen, bei dem
- aus rechteckigen Blechzuschnitten durch Runden und Längsnahtschweissen zweier Längsränder der Blechzuschnitte kreiszylindrische Zargen (2) gebildet werden,
- die Zargen (2) in einem ersten Spreizarbeitsgang auf ihrer gesamten Länge konisch aufgeweitet und anschliessend - in einem zweiten Spreizarbeitsgang ihre polygonartige, insbesondere rechteckähnliche Querschnittsform erhalten,
dadurch **gekennzeichnet,** dass
- die Zargen (2) vor dem ersten Spreizarbeitsgang in eine ovalzylindrische Form flachgedrückt werden und dabei deren Längsnaht (4) in eine von zwei einander diametral gegenüberliegenden Zonen stärkster Krümmung gelegt wird, und
- diese beiden Zonen durch die nachfolgenden Verformungen in je eine Schmalseite der fertigen Zarge umgewandelt werden.

2. Verfahren nach Anspruch 1, dadurch gekennzeichnet, dass die Zargen (2) bei dem zweiten Spreizarbeitsgang auf dem überwiegenden Teil ihrer Länge so geweitet werden, dass sie eine von ihrer grösseren Stirnseite aus sich verjüngende Pyramidenstumpfform annehmen, und in einem an ihre kleinere Stirnseite angrenzenden Randbereich (8) gegensinnig mindestens elastisch gedehnt werden, so dass dort ihre bisherige Kegelstumpfform einer Prismenform zumindest angenähert wird.

3. Vorrichtung zur Durchführung des Verfahrens nach Anspruch 1, mit einem Längsförderer (20) für den Transport der zylindrischen Zargen (2), dadurch **gekennzeichnet,**
- dass beidseits einer Mittelebene des Längsförderers (20) zwei in Bewegungsrichtung konvergierende Förderbänder (24) zum Flachdrücken der kreiszylindrischen in ovalzylindrische Zargen angeordnet sind,
- dass anschliessend an den Längsförderer (20) ein erster, schrittweise bewegbarer Querförderer (30) mit mindestens einem ersten Spreizdorn (32) angeordnet ist, welcher aus einer ovalzylindrischen Form zum Aufnehmen je einer Zarge (2) in eine ovalkonische Form zum Weiten der Zarge aufspreizbar ist,
- dass dem ersten Querförderer (30) ein zweiter, ebenfalls schrittweise bewegbarer Querförderer (50) mit mindestens einem zweiten Spreizdorn (52) zugeordnet ist, welcher pyramidenförmig aufspreizbar ist,
- dass die beiden Querförderer (30, 50) einander derart gegenüberliegend angeordnet sind, dass in einer Uebergabestation (S5-S6) ein erster Spreizdorn (32) mit einem zweiten Spreizdorn (52) fluchtet, wobei diese beiden Spreizdorne im gespreizten Zustand sich in gleicher Richtung verjüngen, und
- dass zwischen beiden Querförderern (30, 50) ein Uebergabeförderer (74) zum Uebergeben von Zargen (2) von einem ersten Spreizdorn (32) an einen fluchtenden zweiten Spreizdorn (52) angeordnet ist.

4. Vorrichtung nach Anspruch 3, dadurch gekennzeichnet, dass beide Querförderer (30, 50) je einen Drehtisch (31, 51) mit mehreren Spreizdornen (32, 52) aufweisen, und dass die Achsen (B, C) beider Drehtische in einem Abstand voneinander parallel zum Längsförderer (20) angeordnet sind.

5. Vorrichtung nach Anspruch 4, dadurch gekennzeichnet, dass beide Querförderer (30, 50) je einen Ständer (28, 48) aufweisen, an dem der zugehörige Drehtisch (31, 51), mit seinen Spreizdornen (32, 52) vom Ständer abgewandt, gelagert ist, und dass an jedem Ständer (28, 48) mindestens ein Stössel (42, 62) zum Betätigen der am zugehörigen Drehtisch angeordneten Spreizdorne abgestützt ist.

6. Vorrichtung nach einem der Ansprüche 3 bis 5, dadurch gekennzeichnet, dass jeder der zweiten Spreizdorne (52) im aufgespreizten Zustand einen pyramidenförmigen Hauptabschnitt (70) und einen prismenförmigen Zusatzabschnitt (72) aufweist.

7. Vorrichtung nach einem der Ansprüche 3 bis 6, dadurch gekennzeichnet, dass jeder der zweiten Spreizdorne (52) in seiner aufgespreizten Stellung einrastbar ist, um eine im wesentlichen pyramidenstumpfförmig geweitete Zarge (2) für eine Prägebearbeitung gespannt zu halten.

8. Vorrichtung nach Anspruch 7, dadurch gekennzeichnet, dass dem zweiten Querförderer (50) ein Prägewerkzeug (94) zum Einprägen von Vertiefungen (10) in gegenüberliegende Seiten der Zargen (2) zugeordnet ist.

## Claims

1. Method of producing frustopyramidal can bodies wherein
- circular cylindrical bodies (2) are formed from rectangular sheet-metal blanks by rounding and longitudinal seam welding of two longitudinal edges of the sheet-metal blanks,
- the bodies (2) are widened conically over their whole length in a first expanding operation and then
- in a second expanding operation they acquire their polygon-like, particularly rectangle-like cross-sectional shape,
characterised in that
- before the first expanding operation the bodies (2) are pressed flat into an oval cylindrical shape and at the same time heir longitudinal seam (4) is positioned in one of two zones of greatest curvature disposed diametrically opposite one another, and
- these two zones are each converted into a narrow side of the finished body by the subsequent deformations.

2. Method according to claim 1, characterised in that during the second expanding operation the bodies (2) are widened over the predominant portion of their length, such that they assume a frustopyramidal shape becoming narrower from their larger end, and are at least resiliently distended in the opposite direction in a marginal region (8) adjoining their smaller end, with the result that there their former frustoconical shape at least approximates to the shape of a prism.

3. Apparatus for carrying out the method according to claim 1, having a longitudinal conveyor (20) for conveying the cylindrical bodies (2), characterised in that
- two conveyor belts (24) converging in the direction of movement are disposed to either side of a central plane of the longitudinal conveyor (20) to press flat the circular cylindrical bodies into oval cylindrical bodies,
- following on from the longitudinal conveyor (20) is a first transverse conveyor (30) which is movable step by step and carries at least one first expanding mandrel (32) which can be expanded out of an oval cylindrical shape to receive one body (2) at a time into an oval conical shape for widening the body (2),
- associated with the first transverse conveyor (30) is a second transverse conveyor (50) which is likewise movable step by step and carries at least one second expanding mandrel (52), which can be expanded into a pyramid shape,
- the two transverse conveyors (30, 50) are disposed opposite one another in such a manner that, in a transfer station (S5-S6), a first expanding mandrel (32) is in alignment with a second expanding mandrel (52), these two expanding mandrels becoming narrower in the same direction when expanded, and
- disposed between the two transverse conveyors (30, 50) is a transfer conveyor (74) for transfering bodies (2) from a first expanding mandrel (32) to a second expanding mandrel (52) in alignment therewith.

4. Apparatus according to claim 3, characterised in that the two transverse conveyors (30, 50) each comprise a rotary table (31, 51) with a plurality of expanding mandrels (32, 52) and that the axes (B, C) of the two rotary tables are arranged spaced apart and parallel to the longitudinal conveyor (20).

5. Apparatus according to claim 4, characterised in that the two transverse conveyors (30, 50) each comprise an upright (28, 48) on which the associated rotary table (31, 51) is mounted with its expanding mandrels (32, 52) remote from the upright, and that at least one ram (42, 62) rests on each upright (28, 48) for actuation of the expanding mandrels disposed on the associated rotary table.

6. Apparatus according to any of claims 3 to 5, characterised in that, in the expanded state, each of the second expanding mandrels (52) comprises a main portion (70) in the form of a pyramid and an auxiliary portion (72) in the form of a prism.

7. Apparatus according to any of claims 3 to 6, characterised in that each of the second expanding mandrels (52) can be locked in its expanded position so that it is able to hold a body (2) that has been widened into a substantially frustopyramidal shape, gripped for a stamping treatment.

8. Apparatus according to claim 7, characterised in that a stamping tool (94) is associated with the second transverse conveyor (50) to impress recesses (10) in opposite sides of the bodies (2).

## Revendications

1. Procédé pour la fabrication de corps de boîtes en forme de pyramides tronquées, dans lequel
- des corps (2) de boîtes cylindriques circulaires sont formés à partir de flans rectangulaires en tôle, par cintrage et soudage longitudinal de deux bords longitudinaux des flans en tôle,
- les corps (2) de boîtes sont évasés en une forme conique, sur toute leur longueur, dans une première opération d'expansion, et sont ensuite pourvus,
- dans une deuxième opération d'expansion, de leur section transversale de forme polygonale, notamment de leur section quasi rectangulaire,
caractérisé en ce que
- les corps (2) de boîtes sont tressés à plat en une forme cylindrique ovale préalablement à la première opération d'expansion, leur soudure longitudinale (4) étant placée, lors de cette opération, dans l'une de deux zones diamétralement opposées de plus forte courbure, et en ce que
- ces deux zones sont transformées respectivement, pendant les déformations suivantes, en un petit côté du corps de boîte fini.

2. Procédé selon la revendication 1, caractérisé en ce que les corps (2) de boîtes sont évasés, lors d'une deuxième opération d'expansion, sur la plus grande partie de leur longueur, de telle façon qu'ils prennent une forme de tronc de pyramide qui se resserre en partant de sa plus grande face frontale, et en ce que, dans une zone marginale (8) contiguë à la petite face frontale des corps de boîtes, ceux-ci sont au moins dilatés de façon élastique en sens inverse, de telle sorte que leur forme antérieure de pyramide tronquée se rapproche au moins d'une forme de prisme.

3. Dispositif pour mettre en oeuvre le procédé selon la revendication 1, comprenant un convoyeur longitudinal (20) destiné au transport des corps (2) de boîtes cylindriques, caractérisé en ce que
- deux convoyeurs à bande (24), convergeant dans le sens du mouvement, sont disposés des deux côtés d'un plan médian du convoyeur longitudinal (20), destinés à aplatir les corps de boîtes de forme cylindrique circulaire en corps de boîtes cylindriques ovales,
- en ce qu'un premier convoyeur transversal (30), pouvant être mû pas par pas et comprenant au moins un premier mandrin (32) d'expansion, est disposé à la suite du convoyeur longitudinal (20), le mandrin étant expansible d'une forme cylindrique ovale, destinée à recevoir respectivement un corps (2) de boîte, en une forme conique et ovale, de manière à évaser le corps de boîte,
- en ce qu'un deuxième convoyeur transversal (50), pouvant de même être mû pas par pas et comprenant au moins un deuxième mandrin (52) d'expansion, est associé au premier convoyeur transversal (30), ce mandrin étant expansible en forme de pyramide,
- en ce que les deux convoyeurs transversaux (30, 50) sont disposés l'un en face de l'autre de telle manière que, dans un poste de transfert (S5-S6), un premier mandrin (32) d'expansion se trouve en alignement avec un deuxième mandrin (52) d'expansion, ces deux mandrins d'expansion s'effilant, à l'état écarté, dans le même sens, et
- en ce qu un convoyeur de transfert (74) pour le transfert des corps (2) de boîtes d'un premier mandrin (32) d'expansion sur un deuxième mandrin aligné (52) d'expansion est disposé entre les deux convoyeurs transversaux (30, 50).

4. Dispositif selon la revendication 3, caractérisé en ce que les deux convoyeurs transversaux (30, 50) comportent respectivement un plateau tournant (31, 51) pourvu de plusieurs mandrins (32, 52) d'expansion, et en ce que les axes (B, C) des deux plateaux tournants sont disposés, à une certaine distance l'un de l'autre, de façon parallèle au convoyeur longitudinal (20).

5. Dispositif selon la revendication 4, caractérisé en ce que les deux convoyeurs transversaux (30, 50) comportent chacun un support (28, 48) sur lequel est logé le plateau tournant correspondant (31, 51), les mandrins (32, 52) d'expansion de ceux-ci étant dirigés vers l'opposé du support, et en ce qu'au moins un poussoir (42, 62), destiné à actionner les mandrins d'expansion disposés sur le plateau tournant associé, est disposé sur chacun des supports (28, 48).

6. Dispositif selon l'une des revendications 3 à 5, caractérisé en ce qu'à l'état écarté, chacun des deuxièmes mandrins (52) d'expansion présente un secteur principal (70) en forme de pyramide tronquée et un secteur supplémentaire (72) en forme de prisme.

7. Dispositif selon l'une des revendications 3 à 6, caractérisé en ce que chacun des deuxièmes mandrins (52) d'expansion peut être verrouillé dans sa position écartée, de manière à maintenir serré un deuxième corps (2) de boîte, élargi essentiellement en forme de pyramide tronquée, en vue d'une opération d'emboutissage.

8. Dispositif selon la revendication 7, caractérisé en ce qu un outil (94) d'emboutissage, servant à imprimer des renfoncements (10) dans des côtés opposés des corps (2) de boîtes, est associé au deuxième convoyeur transversal (50).
